# EUROPÄISCHE PATENTSCHRIFT

(11) **EP 1 057 556 B1**
(45) Veröffentlichungstag und Bekanntmachung des Hinweises auf die Patenterteilung: **29.09.2004**
(21) Anmeldenummer: 00109683.3
(22) Anmeldetag: 06.05.2000
(51) Int. Cl.: B22D 11/05, B22D 11/04

(54) **Stranggiesskokille zum Stranggiessen von vorzugsweise Dünnbrammen aus Stahl**
Continuous casting mould for continuous casting, preferably of thin steel slabs
Lingotière de coulée continue pour la coulée en continue en particulier de brames d'acier minces

(30) Priorität: 29.05.1999 DE 19924866
(43) Veröffentlichungstag der Anmeldung: 06.12.2000
(73) Patentinhaber: SMS SCHLOEMANN-SIEMAG AKTIENGESELLSCHAFT, 40237 Düsseldorf (DE)
(72) Erfinder: Grothe, Horst, 41564 Kaarst (DE)
(74) Vertreter: Valentin, Ekkehard, Dipl.-Ing.

(56) Entgegenhaltungen:
- EP-A- 0 468 607
- EP-A- 0 920 937
- DE-A- 19 716 664
- US-A- 5 297 612
- US-A- 5 322 112

## Beschreibung

Die Erfindung betrifft eine Stranggießkokille zum Stranggießen von Brammen aus Stahl, insbesondere von Dünnbrammen, umfassend Breitseitenplatten und zwischen deren Enden mittels mechanischer oder hydromechanischer Spannelemente einspannbare, lageverstellbare Schmalseitenplatten und Schmalseitenplattenhalter, wobei den Breitseitenplatten Wasserkästen zugeordnet sind.

Stranggießkokillen der vorgenannten Bauart sind bekannt.

Die EP-A-0920937 beschreibt Stand der Technik gemäß Article/ 54(3) EPÜ und offenbart eine Bauart einer Kokille mit zwei gegenüberliegend angeordneten, als Stützrahmen ausgebildeten und mit überwiegend aus Kupfer bestehenden Platten versehenen, kühlbaren Breitseitenwänden. Zwischen diesen sind zwecks Formatbreiteneinstellung relativ zueinander verschiebbare kühlbare Schmalseitenwände einspannbar gehalten, wobei für deren Einspannung zwischen den Breitseitenwänden Kraftmittel vorgesehen sind, deren Spannweg und/oder Spannkraft einstellbar ist.

Die Kokille wird dadurch verbessert, daß sie mit ihren die Kupferplatten tragenden Breitseitenwänden und Schmalseitenwänden innerhalb eines zur Aufnahme der auf die Kokillenwände einwirkenden Kräfte geeigneten formstabilen Außenrahmens unter Ausbildung eines in sich geschlossenen Kräftesystems angeordnet ist.

Mit dieser Ausbildung der Kokille wird die Aufgabe gelöst, eine vierteilige Spreizkokille derart zu verbessern, daß beim Spannen und Entspannen der Breitseitenwände zwecks Formatbreiteneinstellung der Schmalseitenwände eine Übertragung von Kräften auf die die Kokille aufnehmende Hubvorrichtung vermieden wird und die Kokille als ein in sich geschlossenes Kräftesystem ausgebildet ist. Der technische Aufwand für die Ausgestaltung und Anordnung des die Wasserkästen an den Außenflächen der Kokillenbreitseitenwände überlagernden Außenrahmens ist wirtschaftlich vertretbar.

Das Dokument DE 197 16 664 A1 offenbart ein Verfahren zum Verspannen zweier gegenüberliegender Breitseitenwände einer Stranggießkokille mit dazwischen im Abstand zwecks Festlegung der Formatbreite einstellbaren und bevorzugt klemmbar gehaltenen Schmalseitenwänden, wobei zu deren gegenseitiger Verspannung Zuganker aus Stahl verwendet werden, die im Zusammenwirken mit Stellgliedem wie Schraubverbindungen und Federpaketen, Keilen oder Hydraulikaggregaten auf Spannung bringbar oder zwecks Verstellen der Schmalseitenwände lösbar sind.

Die Breitseitenwände sind an Stützrahmen abgestützt und die Zuganker sind durch in diesen sowie in den Breitseitenwänden vorhandene Führungsöffnungen hindurchgeführt. An ihren herausragenden glatten Enden sind Klemmelemente und an den Gewindeenden sind Schraubverbindungen unter Zwischenlage von Tellerfederpaketen angeordnet. Diese sind an Stützrahmen abgestützt. Durch diese Bauart wird einerseits die Montage und Verstellbarkeit der Kokillenschmalseiten vereinfacht und andererseits eine Beschädigung der Kokille bei Störungen vermieden, bspw. bei Auftreten von überhöhten Druckspitzen, durch angepaßtes Einstellen der Breitseiten-Spannkräfte gegen die Schmalseiten bzw. durch die Möglichkeit eines partiellen Öffnens der Kokille. Die Durchführung der Zuganker sowohl durch die Kokillenplatten, als auch durch die Wasserkästen ist technisch beherrschbar.

Das Dokument EP 0 468 607 A1 beschreibt eine flüssigkeitsgekühlte Kokille für das Stranggießen von Metallen, insbesondere Stahl, mit einer formgebenden Wandung aus einem insbesondere metallischen Werkstoff, die an einer Stützplatte befestigt und mit Anschlüssen für eine Kühlflüssigkeit zur Kühlung der Wandung versehen ist. Um bei flüssigkeitsgekühlten, oszillierbar gelagerten Kokillen die Aufhängung der Kokillen unter Einbeziehung der Oszillationseinrichtung in der zu bewegenden Masse zu verringern, und um höhere Schwingungszahlen bei geringstmöglichem Kraftbedarf einstellen zu können, sind an der Stützplatte an der der Wandung abgekehrten Seite Federelemente, die gleichsinnig mit der Gießrichtung eine wesentlich geringere Steifigkeit gegenüber den beiden Querrichtungen aufweisen, in gleichmäßiger Verteilung einseitig befestigt. Die Federelemente erstrecken sich in einer Richtung quer zur Gießrichtung. Die gegenüberliegenden Enden der Federelemente sind an einer Tragplatte befestigt. Die Tragplatte ist mit einem ortsfesten Grundrahmen verbunden. An der Stützplatte greift eine Oszillationseinrichtung an.

Die bekannte Bauart erfordert, wie insbesondere aus den Fig. 1 und 2 erkennbar ist, die Anordnung einer Vielzahl einzelner vergleichsweise kleiner Federelemente, und einen ortsfesten schweren Grundrahmen, der die Kokille umspannt.

Bei einer Änderung der Federabstimmung wird das gesamte System demontiert und nach Auswechselung einer Vielzahl einzelner Federn wieder zusammengesetzt.

Ausgehend vom vorgenannten Stand der Technik liegt der Erfindung die Aufgabe zugrunde, eine Verbesserung der bekannten Bauarten dadurch herbeizuführen, daß ein Kraftschluß des Kokillensystems unmittelbar zwischen Wasserkästen und Schmalseitenträgem ohne Umweg über einen externen Grund- oder Spannrahmen hergestellt wird. Dabei soll auch die Fertigung und Montage des gesamten Kokillensystem vereinfacht wird, wobei insgesamt die schwingenden Massen wesentlich reduziert werden. Und schließlich sollen alle Bewegungen und Kräfte aus betrieblichem Wärmeeinfluß während des Gießens im System der Kokille/Wasserkästen aufgenommen werden, ohne daß maßliche Veränderungen des Strangprofils eintreten.

Die Lösung der Aufgabe wird bei einer Stranggießkokille der im Oberbegriff von Anspruch 1 gekennzeichneten Art mit der Erfindung dadurch erreicht, daß die Wasserkästen mit beidseitigem Überstand sowohl über die Breitseitenplatten, als auch über die Schmalseitenplatten hinaus ausgebildet sind und kraftschlüssig sowie wärmeleitend an den Breitseitenplatten anliegend in der Funktion eines Spannrahmens an ihren überstehenden Enden die Spannelemente aufnehmen.

In Weiterbildung der Erfindung ist vorgesehen, daß die Verstelleinrichtung für die Schmalseitenplatten von einer Trägerplatte gehalten ist, die in Form- und Kraftschluß mit den Wasserkästen in Verbindung steht bzw. formschlüssig in die inneren Platten der Wasserkästen eingelassen ist.

Infolge dieser Anordnung bleiben durch die Einbringung der Schmalseiten-Verstelleinrichtung in das Gießformat alle Kräfte und Verformungen aus Wärmedehnung der Kupferplatten nahezu ohne Einfluß auf das Format der Gießform. In weiterer Ausbildung der Erfindung ist vorgesehen, daß die Wasserkästen unter Kompensation aller aus dem System der Kokille nach außen gerichteten Kräfte unter Ausbildung vergleichsweise äußerst biegungs-widerstandsfähiger Kastenprofile im Zusammenwirken mit ihren endseitigen Spannelementen ein in sich geschlossenes Rahmensystem ausbilden.

Daraus resultiert als weiterer Vorteil, daß ein wärmeleitender Kontakt zwischen Wasserkästen und Breitseitenwänden der Kokille ohne mechanische Verbindungselemente wie Schrauben oder dergleichen durch form- und kraftschlüssige Anlage einander zugewandter Flächenbereiche hergestellt ist.

Mit großem Vorteil wird durch kraftschlüssige und wärmeleitende Anlage der Wasserkästen an den Breitseitenplatten der Kokille ohne mechanische Verbindungselemente eine ungehinderte Dehnbarkeit infolge Wärmeeinfluß zwischen Kokillenplatten und Wasserkästen gewährleistet, wodurch eine Übertragung von Bewegungen oder Kräften aus betrieblichem Wärmeeinfluß während des Gießens im System der Kokille/Wasserkästen selbsttätig kompensiert werden, ohne daß maßliche Veränderungen im System erzwungen werden. Sowohl die Kokillenplatten, als auch die Wasserkästen mit ihren Seitenauflagen können sich unabhängig voneinander frei ausdehnen und vermeiden infolgedessen die Entstehung von Spannungen und dadurch verursachter unzulässiger Kräfte.

Weitere Ausgestaltungen der Stranggießkokille nach der Erfindung sind entsprechend den Unteransprüchen vorgesehen.

Einzelheiten, Merkmale und Vorteile der Erfindung ergeben sich aus der nachstehenden Erläuterung eines in den Zeichnungen schematisch dargestellten Ausführungsbeispieles. Es zeigen:
- Figur 1: eine Kokille in Draufsicht;
- Figur 2: die Kokille gemäß Fig. 1 in Seitenansicht;
- Figur 3: in Draufsicht eine vergrößerte Darstellung einer Halbseite der Kokille.

Die aus der Zusammenschau der Figuren 1 bis 3 ersichtliche Bauart der Stranggießkokille nach der Erfindung umfaßt Breitseitenplatte 1 und zwischen deren Enden mittels Klemmkraft mechanischer oder hydromechanischer Spannelemente 7, 7' mit Haftreibung einspannbare, lageverstellbare Schmalseitenplatten 2, 2' und deren Verstelleinrichtungen 4, 4', wobei den Breitseitenplatten 1 Wasserkästen 3, 3' zugeordnet sind.

Die erfindungsgemäße Bauart der Kokille sieht vor, daß die Wasserkästen 3, 3' mit beidseitigem Überstand 11, 11' sowohl über die Breitseitenplatten 1 als auch über die Schmalseitenplatten 2, 2' hinaus ausgebildet sind und kraftschlüssig sowie wärmeleitend an den Breitseitenplatten 1 anliegend in der Funktion eines Spannrahmens an ihren Enden die Spannelemente 7, 7' aufnehmen.

Dadurch, daß die Wasserkästen unter Übernahme der Funktion eines Spannrahmens kraft- und formschlüssig an den Kokillen-Breitseitenplatten 1 anliegen, kann ein zusätzlicher externer Spannrahmen wegfallen, wodurch nicht nur Fertigung und Montage wesentlich vereinfacht werden, sondern zugleich die schwingenden Massen erheblich verringert werden. Durch freie Dehnbarkeit der Kokille sowie der anliegenden Wasserkästen wird das Auftreten von durch Wärmeeinfluß erzwungenen Kräften und deren Übertragung auf den Hubtisch vermieden.

Insbesondere werden die vorgenannten Vorteile dadurch erreicht, daß ein wärmeleitender Kontakt zwischen Wasserkästen 3, 3' und Breitseitenwänden 1 der Kokille ohne mechanische Verbindungselemente wie Schrauben oder dergleichen durch form- und kraftschlüssige Anlage einander zugewandter Flächenbereiche 12, 13 hergestellt ist.

Um die Entstehung und Aufrechterhaltung eines annähernd gleichmäßigen Anlagendruckes der Flächenbereiche 12, 13 zwischen den Spannelementen 7, 7' zu erreichen, kann vorgesehen sein, daß einer dieser Flächenbereiche 13 exakt ebenflächig ausgebildet, und der anliegende Flächenbereich mit einer geringen Bombierung versehen ist.

Dadurch wird erreicht, daß beim Zusammenspannen dieser Flächenbereiche infolge der Einebnung dieser Bombierung Anlagen-Druckkräfte entstehen, die ohne Verwendung mechanischer Verbindungselemente einen wärmeleitenden Kontakt zwischen den zusammengespannten Flächenbereichen herstellen. Dabei kann die Bombierung im Verhältnis zur Flächenausdehnung eines Wasserkastens bspw. eine mittlere Erhöhung der Kontur zwischen 0,2 und 1 mm betragen. Damit bleibt die beim Zusammenspannen mit einem ebenen Flächenbereich entstehende innere Spannungen der bombierten Platte eines Wasserkastens im Bereich der Elastizitätsgrenze des Materials.

Eine weitere zweckmäßige Ausgestaltung sieht vor, daß die Wasserkästen 3, 3' an ihren Enden Ausnehmungen 5, 5' aufweisen, die zur Aufnahme der Spannelemente 7, 7' ausgebildet sind.

Weiterhin ist vorgesehen, daß die Wasserkästen 3, 3' die Ausnehmungen 5, 5' nach außen begrenzende Seitenauflagen 10, 10' besitzen, die mit Anschlüssen 8, 8' für Kühlwasser ausgerüstet sind.

Wie weiterhin aus der Zusammenschau der Figuren 1 und 3 ersichtlich ist, bilden die Wasserkästen 3, 3' unter Kompensation aller aus dem System der Kokille nach außen gerichteten Kräfte sowie Ausbildung von vergleichsweise äußerst biegungswiderstandsfähigen Kastenprofilen 9, 9' im Zusammenwirken mit den mit ihren überstehenden Enden verbundenen Spannelementen 7, 7' ein in sich geschlossenes Rahmensystem aus.

Erfindungswesentlich ist die Form und Bauart der Wasserkästen 3, 3', in der vertikalen Projektion gesehen, mit endseitigen Verjüngungen 14, 14' ihres Kastenprofils 9, 9' und verstärkten Außenplatten 15, 15' im mittleren Bereich derjenigen eines Trägers gleicher Biegebeanspruchung mit einer annähernd gleichmäßig verteilten Last bei Auflage auf zwei endseitigen Stützen angenähert. Hierdurch wird ein extrem hohes Widerstandsmoment gegen Biegebeanspruchung der Wasserkästen erreicht, so daß diese ohne Schwächung infolge einer Durchbiegung die von den Spannelementen 7, 7' aufgebrachten Klemmkräfte auf die Kokillen-Breitseitenplatten 1 zu übertragen in der Lage sind.

Die Wasserkästen 3, 3' sind zur indirekten Krafteinleitung der von den Spannelementen 7, 7' über die Breitseitenplatten 1 der Kokille gegen die Schmalseitenwände 2, 2' wirkbaren Klemmkräfte mit an jedem Ende zwei untereinander angeordneten Spannelementen 7, 7' ausgebildet.

Weiterhin können fakultativ zur Optimierung des Wärmeüberganges von den Breitseitenplatten 1 der Kokille auf die anliegenden Plattenbereiche 12, 17 der Wasserkästen 3, 3' zwischen diese Edelmetallfolien, bevorzugt Silberfolien, eingelegt sein.

Bei einer unplanen Raumgestaltung der Kokillen-Breitseitenplatten 1, bspw. zur Ausbildung eines Einlauftrichters etc. sind die an der Kokille anliegenden Kupferplattenbereiche 12, 17 der Wasserkästen 3, 3' mit kongruenter Raumgestaltung abstandslos an die Kokillenplatten 1 anschmiegbar ausgebildet.

Die Erfindung verbessert bekannte Bauarten von Stranggießkokillen u.a. dahingehend, daß Fertigung und Montage vereinfacht werden und zugleich eine Verringerung der schwingenden Massen erreicht wird. Weil darüber hinaus infolge freier Dehnbarkeit zwischen Kokillenplatten und Wasserkästen alle Bewegungen und Kräfte aus betrieblichem Wärmeeinfluß während des Gießens im System der KokillelWasserkästen aufgenommen werden, können Verschiebungen und Verformungen zwischen Breitseiten und Schmalseiten der Kokille vermieden werden.

### Liste der Bezugszeichen

- 1: Breitseitenplatte
- 2: Schmalseitenplatte
- 3: Wasserkasten
- 4: Verstelleinrichtung
- 5: Ausnehmung
- 6 7: Spannelement
- 8: Anschlüsse /Kühlwasser
- 9: Kastenprofil
- 10: Seitenauflage
- 11: Überstand
- 12: Flächenbereich
- 13: Flächenbereich
- 14: Verjüngung
- 15: Außenplatte
- 16 17: Flächenbereich
- 18: Trägerplatte oder Verstelleinrichtung

## Patentansprüche

1. Stranggießkokille zum Stranggießen von Brammen aus Stahl, insbesondere von Dünnbrammen, umfassend Breitseitenplatten (1) und zwischen deren Enden mittels mechanischer oder hydromechanischer Spannelemente (7) einspannbare, lageverstellbare Schmalseitenplatten (2, 2') und Schmalseitenplattenhalter, wobei den Breitseitenplatten (1) Wasserkästen (3, 3') zugeordnet sind,
**dadurch gekennzeichnet,**
**daß** die Wasserkästen (3, 3') mit beidseitigem Überstand (11, 11') sowohl über die Breitseitenplatten (1), als auch über die Schmalseitenplatten (2, 2') hinaus ausgebildet sind und kraftschlüssig sowie wärmeleitend an den Breitseitenplatten (1) anliegend in der Funktion eines Spannrahmens an ihren überstehenden Enden die Spannelemente (7, 7') aufnehmen.

2. Stranggießkokille nach Anspruch 1,
**dadurch gekennzeichnet,**
**daß** die Verstelleinrichtung (4, 4') für die Schmalseitenplatten (2, 2') von einer Trägerplatte (18) gehalten ist, die in Form- und Kraftschluß mit den Wasserkästen (3, 3') in Verbindung steht bzw. formschlüssig in die inneren Platten der Wasserkästen (3, 3') eingelassen ist

3. Stranggießkokille nach Anspruch 1 oder 2,
**dadurch gekennzeichnet,**
**daß** die Wasserkästen (3, 3') unter Kompensation aller aus dem System der Kokille nach außen gerichteten Kräfte unter Ausbildung vergleichsweise äußerst biegungs-widerstandsfähiger Kastenprofile (9, 9') im Zusammenwirken mit ihren endseitigen Spannelementen (7, 7') ein in sich geschlossenes Rahmensystem ausbilden.

4. Stranggießkokille nach einem oder mehreren der Ansprüche 1 bis 3,
**dadurch gekennzeichnet,**
**daß** durch Formschluß einander zugewandter Flächenbereiche (12, 13) der Wasserkästen (3, 3') und der Kokillen-Breitseitenwände (1) zwischen diesen ein wärmeleitfähiger Kontakt besteht.

5. Stranggießkokille nach einem oder mehreren der Ansprüche 1 bis 4,
**dadurch gekennzeichnet,**
**daß** die Wasserkästen (3, 3') an ihren Enden Ausnehmungen (5, 5') aufweisen, die zur Aufnahme der Spannelemente (7, 7') ausgebildet sind.

6. Stranggießkokille nach einem oder mehreren der Ansprüche 1 bis 5,
**dadurch gekennzeichnet,**
**daß** die Wasserkästen (3, 3') die Ausnehmungen (5, 5') nach außen begrenzende Seitenauflagen (10, 10') besitzen, die mit Anschlüssen (8, 8') für Kühlwasser ausgerüstet sind.

7. Stranggießkokille nach einem oder mehreren der Ansprüche 1 bis 6,
**dadurch gekennzeichnet,**
**daß** die Wasserkästen (3, 3') zum Einleiten von Klemmkräften über die Breitseitenplatten (1) gegen die Schmalseitenplatten (2, 2') an jedem überstehenden Ende (11, 11') mit zwei untereinander angeordneten Spannelementen (7, 7') ausgerüstet sind.

8. Stranggießkokille nach einem oder mehreren der Ansprüche 1 bis 7,
**dadurch gekennzeichnet,**
**daß** die Wasserkästen (3, 3'), in der vertikalen Projektion gesehen, als kastenförmige Hohlprofile (9, 9') mit im mittleren Bereich verstärkten Außenplatten ausgebildet sind.

## Claims

1. Continuous casting mould for continuous casting of slabs of steel, particularly of thin slabs, comprising wide side plates (1), and narrow side plates (2, 2') and narrow side plate holders adjustable in position and able to be clamped between the ends of the wide side plates by means of mechanical or hydromechanical tightening elements (7), wherein water tanks (3, 3') are associated with the wide side plates (1), **characterised in that** the water tanks (3, 3') are constructed with an overhang (11, 11') at both ends not only over the wide side plates (1), but also over the narrow side plates (2, 2') and receive in force-1locking and thermally conductive manner the tightening elements (7, 7') at their overhanging ends to bear against the wide side plates (1) in the function of a clamping frame.

2. Continuous casting mould according to claim 1, **characterised in that** the adjusting device (4, 4') for the narrow side plates (2, 2') is retained by a carrier plate (18) which is disposed in shape-locking and force-locking connection with the water tanks (3, 3') or is let in shape-locking manner into the inner plates of the water tanks (3, 3').

3. Continuous casting mould according to claim 1 or 2, **characterised in that** the water tanks (3, 3') form a frame system, which is closed in itself, with compensation of all forces, which are directed outwardly from the system of the mould, while forming comparatively highly bending-resistant box profiles (9, 9') in co-operation with their tightening elements (7, 7') at the ends.

4. Continuous casting mould according to one or more of claims 1 to 3, **characterised in that** through shape-locking connection of mutually facing surface regions (12, 13) of the water tanks (3, 3') and the mould wide side walls (1) a thermally conductive contact exists therebetween.

5. Continuous casting mould according to one or more of claims 1 to 4, **characterised in that** the water tanks (3, 3') have at the ends thereof recesses (5, 5') which are formed for reception of the tightening elements (7, 7').

6. Continuous casting mould according to one or more of claims 1 to 5, **characterised in that** the water tanks (3, 3') have side supports (10, 10') which outwardly bound the recesses (5, 5') and which are equipped with connections (8, 8') for cooling water.

7. Continuous casting mould according to one or more of claims 1 to 6, **characterised in that** the water tanks (3, 3') are equipped with two tightening elements (7, 7') arranged one under the other for introducing clamping forces via the wide side plates (1) against the narrow side plates (2, 2') at each overhanging end (11, 11').

8. Continuous casting mould according to one or more of claims 1 to 7, **characterised in that** the water tanks (3, 3') as seen in vertical projection are constructed as box-shaped hollow profiles (9, 9') with outer plates widened in the centre region.

## Revendications

1. Lingotière de coulée continue pour la coulée continue de brames en acier, notamment de brames minces, comprenant des plaques latérales larges (1) et des plaques latérales étroites (2, 2') à position réglable et pouvant être insérées entre leurs extrémités au moyen d'éléments de serrage mécaniques ou hydromécaniques (7) et des supports de plaques latérales étroites, des caissons à eau (3, 3') étant associés aux plaques latérales larges (1),
**caractérisée en ce que**
les caissons à eau (3, 3') sont conformés avec une saillie bilatérale (11, 11') aussi bien au delà des plaques latérales larges (1) que des plaques latérales étroites (2, 2') et reçoivent les éléments de serrage (7, 7') à leur extrémités saillantes avec liaison mécanique ainsi qu'avec conduction thermique, tout en reposant sur les plaques latérales larges (1 ) en faisant office de châssis de serrage.

2. Lingotière de coulée continue selon la revendication 1,
**caractérisée en ce que**
le dispositif de réglage (4, 4') pour les plaques latérales étroites (2, 2') est maintenu par une plaque porteuse (18) qui est en liaison géométrique et mécanique avec les caissons à eau (3, 3') ou est encastrée par liaison géométrique dans les plaques intérieures des caissons à eau (3, 3').

3. Lingotière de coulée continue selon la revendication 1 ou 2,
**caractérisée en ce que**
les caissons à eau (3, 3'), en compensant toutes les forces dirigées vers l'extérieur hors du système de lingotière, en formant des profilés de caisson (9, 9') relativement extrêmement résistants à la flexion, en coopération avec les éléments de serrage (7, 7') situés à leurs extrémités, constituent un système de châssis autonome.

4. Lingotière de coulée continue selon l'une quelconque ou plusieurs des revendications 1 à 3,
**caractérisée en ce que**,
par liaison géométrique des zones surfaciques (12, 13) tournées l'une vers l'autre des caissons à eau (3, 3') et des parois latérales larges de la lingotière (1), il y a un contact susceptible de conduction thermique entre celles-ci.

5. Lingotière de coulée continue selon l'une quelconque ou plusieurs des revendications 1 à 4,
**caractérisée en ce que**
les caissons à eau (3, 3') présentent à leurs extrémités des évidements (5, 5') qui sont conçus pour recevoir les éléments de serrage (7, 7').

6. Lingotière de coulée continue selon l'une quelconque ou plusieurs des revendications 1 à 5,
**caractérisée en ce que**
les caissons à eau (3, 3') possèdent des gamitures latérales (10, 10') limitant les évidements (5, 5') vers l'extérieur et qui sont équipées de raccordements (8, 8') pour de l'eau de refroidissement.

7. Lingotière de coulée continue selon l'une quelconque ou plusieurs des revendications 1 à 6,
**caractérisée en ce que**
les caissons à eau (3, 3'), pour introduire des forces de blocage par le biais des plaques latérales larges (1) contre les plaques latérales étroites (2, 2'), sont équipés, à chaque extrémité saillante (11, 11'), de deux éléments de serrage (7, 7') disposés l'un en dessous de l'autre.

8. Lingotière de coulée continue selon l'une quelconque ou plusieurs des revendications 1 à 7,
**caractérisée en ce que**
les caissons à eau (3, 3'), vus en projection verticale, sont réalisés sous forme de profilés creux en forme de caissons (9, 9') dotés de plaques extérieures renforcées dans leur zone médiane.
